# DEMANDE DE BREVET EUROPEEN

(11) **EP 2 537 647 A1**
(43) Date de publication de la demande: **26.12.2012**
(21) Numéro de dépôt: 11171273.3
(22) Date de dépôt: 24.06.2011
(51) Int. Cl.: B26B 19/20

(54) **Peigne pour tondeuse**

(71) Demandeur: Babyliss Faco S.A., 4020 Liège (BE)
(72) Inventeur: Julemont, Pierre, 4630 SOUMAGNE (BE)
(74) Mandataire: pronovem

(57) **Abrégé**

La présente invention se rapporte à un peigne (1) amovible destiné à être fixé sur une tondeuse (6) au moyen d'un verrou (5), ledit verrou (5) étant positionné sur un arc (3) dont la courbure augmente lorsqu'on appuie sur les côtés de l'arc, l'augmentation de la courbure de l'arc (3) entraînant le déverrouillage du peigne (1).

## Description

### Objet de l'invention

La présente invention concerne un peigne amovible destiné à être fixé sur une tondeuse à cheveux ou à barbe et, plus particulièrement, un peigne comportant des moyens de fixation améliorés permettant de faciliter l'opération d'échange du peigne sur la tondeuse.

### Etat de la technique

Le peigne pour tondeuse, aussi appelé guide de coupe, est utilisé pour régler la hauteur de coupe des cheveux ou des poils d'une barbe. Il existe des guides de coupe solidaires de la tondeuse dont la position est réglable via un organe de commande pouvant être motorisé. Par ailleurs, il existe des peignes amovibles de différentes tailles destinés à être fixés sur la tête de la tondeuse par l'utilisateur pour adapter la hauteur de coupe.

Dans ce dernier cas, de nombreux systèmes de verrouillage du peigne à la tondeuse sont connus. Le peigne peut être fixé soit à l'intérieur soit à l'extérieur de la tête de la tondeuse. Des systèmes de fixation extérieure sont divulgués, entre autres, dans les demandes de brevet CA 2,254,672 A1 et US 2008/0184565 A1 ainsi que dans le brevet US 4,614,036.

Les demandes CA 2,254,672 A1 et US 2008/0184565 A1 présentent un peigne qui comporte à une extrémité une languette flexible assurant la fixation sur la lame de la tondeuse.

Dans le brevet US 4,614,036, la fixation du peigne sur la tondeuse est assurée par l'intermédiaire d'une languette flexible disposée à la base du peigne et comprenant un crochet qui peut être engagé dans une des rainures se trouvant sur le boîtier de la tondeuse.

Les systèmes de verrouillage de l'état de la technique nécessitent de manipuler directement la languette pour permettre le déverrouillage de l'ensemble peigne/tondeuse. Or, il n'est pas toujours aisé de manipuler le verrou soit parce qu'il n'est pas facile d'accès, soit parce que cela nécessite un certain effort pour arriver à débloquer le système avec pour résultat que l'utilisateur peut être amené à se casser un ongle.

### Buts de l'invention

La présente invention vise à fournir un peigne muni de moyens de fixation ne présentant pas les inconvénients de l'état de la technique.

Elle vise ainsi à réaliser un peigne muni de moyens de fixation aisément accessibles, ne nécessitant pas une manipulation directe du verrou et ne demandant qu'un faible effort de la part de l'utilisateur.

### Principaux éléments caractéristiques de l'invention

La présente invention se rapporte à un peigne amovible destiné à être fixé sur une tondeuse au moyen d'un verrou, ledit verrou étant positionné sur un arc dont la courbure augmente lorsqu'on appuie sur les côtés de l'arc, l'augmentation de la courbure de l'arc entraînant le déverrouillage du peigne.

Selon des modes particuliers de l'invention, le peigne comporte au moins une ou une combinaison appropriée des caractéristiques suivantes:
- le verrou est positionné au milieu de l'arc;
- le verrou comporte une excroissance coopérant avec une partie complémentaire sur la tondeuse;
- ladite partie complémentaire est une lame fixe de la tondeuse ou un adaptateur à fixer sur la tondeuse;
- le peigne est monobloc;
- il comporte des dents d'une hauteur fixe comprise entre 3 et 25 mm;
- l'arc est configuré pour que sa flèche augmente d'une distance de 0.2 à 10 mm, de préférence de 0.5 à 3 mm.

La présente invention se rapporte également à une tondeuse comprenant un peigne tel que décrit ci-dessus.

### Brève description des figures

La figure 1 représente des vues tridimensionnelles de peignes selon l'invention pour trois hauteurs de coupe différentes (3, 13 et 25 mm).

La figure 2 représente une vue tridimensionnelle de l'ensemble peigne/tondeuse comportant le peigne selon l'invention.

La figure 3 représente des vues tridimensionnelles du peigne selon l'invention destiné à être fixé sur un adaptateur amovible.

La figure 4 représente des vues tridimensionnelles du peigne de la figure 3 et de la tondeuse comportant l'adaptateur susmentionné.

La figure 5 représente à l'aide des flèches les zones du peigne sollicitées et déformées lors du déverrouillage du peigne.

La figure 6 représente une vue en coupe de la fixation du peigne selon l'invention sur la tête de la lame de la tondeuse (sans adaptateur).

La figure 7 représente des vues en coupe de la manière dont le peigne selon l'invention se fixe sur la tondeuse (sans adaptateur).

Les figures 8, 9 et 10 représentent respectivement une vue tridimensionnelle des actions successives à réaliser par l'utilisateur pour détacher le peigne de la tondeuse. A titre d'exemple, les actions sont illustrées pour le peigne selon l'invention venant se fixer sur la lame fixe de la tondeuse (sans adaptateur). Les flèches indiquent les côtés de l'arc sur lesquels on appuie pour augmenter la courbure de celui-ci permettant le déverrouillage du peigne.

### Légende:

(1) Peigne
(2) Dent du peigne
(3) Partie courbe, aussi appelée arc
(4) Côté de l'arc avec surface d'appui latérale
(5) Verrou
(6) Tondeuse
(7) Languette
(8) Excroissance
(9) Lame fixe
(10) Rebord d'accrochage
(11) Ouverture
(12) Adaptateur

### Description détaillée de l'invention

La présente invention se rapporte à un peigne amovible pour tondeuse et, plus particulièrement, aux moyens de fixation dudit peigne à la tondeuse. La tondeuse peut être une tondeuse à barbe, à cheveux ou être destinée à un usage animalier.

Le peigne 1 selon l'invention est représenté aux figures 1 et 3 pour différentes hauteurs de coupe. Il est muni sur sa face destinée à être mise en contact avec la peau de dents 2. Du côté opposé, il comporte une partie courbe flexible 3 en forme d'arc qui est, de préférence, réalisée dans un matériau plastique d'un seul tenant avec l'ensemble du peigne (structure monobloc).

L'arc 3 comporte deux surfaces d'appui latérales 4 destinées à être pincées par l'utilisateur lors du déverrouillage de l'ensemble peigne/tondeuse. Les surfaces d'appui latérales peuvent indifféremment s'inscrire dans la continuité de l'arc comme à la figure 3 ou former des surfaces distinctes de l'arc avec, par exemple, un relief ou des rainures telles qu'à la figure 1.

L'arc 3 comporte un verrou 5 assurant la fixation du peigne 1 sur la tondeuse 6 (voir fig. 4 et 7). Plus précisément, le verrou assure la fixation du peigne sur la lame fixe 9 de la tondeuse tel que représenté à la figure 7 ou sur un adaptateur 12 qui peut être monté de manière amovible sur la tondeuse comme montré aux figures 3 et 4.

Le verrou 5 est disposé au milieu de l'arc 3 et il comporte une excroissance 8 coopérant avec la lame fixe 9 ou avec l'adaptateur 12. L'excroissance 8 peut être disposée au sommet d'une languette 7 se dressant depuis l'arc 3 dans une direction sensiblement perpendiculaire au plan formé par les surfaces d'appui latérales 4 et l'arc 3 (voir fig. 1 et 7). Cette excroissance 8 vient enserrer la lame fixe 9 du peigne lors du verrouillage du peigne sur la tondeuse. L'excroissance 8 peut être également disposée sur l'arc 3 et venir se loger, lors du verrouillage, dans une ouverture 11 ménagée dans l'adaptateur 12 (voir fig. 3).

Au moins une des dents 2 des peignes comporte un rebord d'accrochage 10 positionné à l'intérieur de la dent. Tel qu'illustré aux figures 4 et 6, les rebords d'accrochage 10 sont configurés pour fixer la tête de la lame fixe de la tondeuse. Les rebords d'accrochage 10 peuvent également permettre l'accrochage à l'adaptateur 12 lui-même muni de moyens d'accrochage 10 (voir fig.3).

En utilisation, lors du déverrouillage de l'ensemble peigne/tondeuse, l'utilisateur vient pincer les surfaces d'appui latérales 4 du peigne comme représenté aux figures 5 et 10, il en résulte que la flèche de l'arc 3 augmente significativement d'une distance étant de l'ordre de 0.2 à 10 mm, de préférence 0.5 à 3 mm. Ainsi, lors de l'opération de déverrouillage illustrée aux figures 8-10, le verrou 5 se désolidarise de la lame fixe 9 ou de l'adaptateur si la tondeuse est munie d'un adaptateur. L'utilisateur n'a alors plus qu'à retirer le peigne de la tête de la lame.

### Avantages du peigne selon l'invention

Le peigne peut être réalisé à faible coût grâce à sa structure monobloc.

Le peigne peut être aisément désolidarisé de la tondeuse par l'utilisateur. Ainsi, le déverrouillage s'effectue de manière indirecte via les surfaces d'appui latérales et ne nécessite dès lors aucune manipulation du verrou en tant que tel.

## Revendications

1. Peigne (1) amovible destiné à être fixé sur une tondeuse (6) au moyen d'un verrou (5), ledit verrou (5) étant positionné sur un arc (3) dont la courbure augmente lorsqu'on appuie sur les côtés de l'arc, l'augmentation de la courbure de l'arc (3) entraînant le déverrouillage du peigne (1).

2. Peigne (1) selon la revendication 1, **caractérisé en ce que** le verrou (5) est positionné au milieu de l'arc (3).

3. Peigne (1) selon l'une quelconque des revendications précédentes, **caractérisé en ce que** le verrou (5) comporte une excroissance (8) coopérant avec une partie complémentaire sur la tondeuse (6).

4. Peigne (1) selon la revendication 3, **caractérisé en ce que** ladite partie complémentaire est une lame fixe (9) de la tondeuse ou un adaptateur (12) à fixer sur la tondeuse (6).

5. Peigne (1) selon l'une quelconque des revendications précédentes, **caractérisé en ce que** le peigne (1) est monobloc.

6. Peigne (1) selon l'une quelconque des revendications précédentes, **caractérisé en ce qu'**il comporte des dents (2) d'une hauteur fixe comprise entre 3 et 25 mm.

7. Peigne (1) selon l'une quelconque des revendications précédentes, **caractérisé en ce que** l'arc (3) est configuré pour que sa flèche augmente d'une distance de 0.2 à 10 mm, de préférence de 0.5 à 3 mm.

8. Tondeuse (6) comprenant un peigne (1) selon l'une quelconque des revendications précédentes.
